# EUROPÄISCHE PATENTSCHRIFT

(11) **EP 1 488 773 B1**
(45) Veröffentlichungstag und Bekanntmachung des Hinweises auf die Patenterteilung: **05.04.2006**
(21) Anmeldenummer: 04014039.4
(22) Anmeldetag: 16.06.2004
(51) Int. Cl.: A61H 1/00, A61H 7/00, A61F 5/01, A61H 1/02

(54) **Rückenstreck- und Druckmassagegerät**
Stretching and pressing massage device for the back
Dispositif de massage pour étirer et presser le dos

(30) Priorität: 18.06.2003 DE 10328041
(43) Veröffentlichungstag der Anmeldung: 22.12.2004
(73) Patentinhaber: Klingenberg, Jörg-Albert, 18184 Klein-Lüsewitz (DE)
(72) Erfinder: Klingenberg, Jörg-Albert, 18184 Klein-Lüsewitz (DE)
(74) Vertreter: Schnick, Achim

(56) Entgegenhaltungen:
- DE-B- 1 035 326
- US-A- 4 230 099
- US-A- 4 350 152
- US-A- 5 452 728
- US-A- 5 474 513

## Beschreibung

Die Erfindung betrifft ein Rückenstreck- und Druckmassagegerät zur vorbeugenden und aktiven Heilgymnastik. Insbesondere dient dieses Gerät zur Durchführung einer Allein-Massage als Vorbeugung oder Heilbehandlung von Rückenschmerzen durch Strecken und Beugen der Wirbelsäule, wie z.B aus der US-A-4 350 152 bekannt.

Aufgabe der Erfindung ist es, ein Gerät bereitzustellen, mit dem Rückenschmerzen durch Strecken oder Beugen der Wirbelsäule vorbeugend oder heilend behandelt werden.

Erfindungsgemäß wird die Aufgabe durch ein Gerät gemäß dem Kennzeichen des Anspruches 1 gelöst. Das Rückenstreck- und Druckmassagegerät besteht aus einem selbständig funktionsfähigen Grundelement und flexiblen, selbständig nicht funktionsfähigen Zusatz- oder Ergänzungselementen. Das Grundelement wird im Wesentlichen aus zwei stumpfen, kreissegmentförmigen Seitenteilen gebildet, die durch eine Vielzahl parallel angeordneter Sprossen beabstandet voneinander verbunden sind.

Die Erfindung wird nachfolgend anhand eines Ausführungsbeispiels näher beschrieben. Die dazugehörigen Zeichnungen zeigen in
- Fig. 1: eine perspektivische Ansicht des Grundelements des Rückenstreck- und Druckmassagegerätes in seiner stabilen Gebrauchslage,
- Fig. 2: eine perspektivische Ansicht des Grundelements des Rückenstreck- und Druckmassagegerätes in seiner schaukelnden Gebrauchslage,
- Fig. 3: eine perspektivische Ansicht des Grundelements des Rückenstreck- und Druckmassagegerätes in seiner stabilen Gebrauchslage, mit der Zuordnung verschiedener Zusatzelemente,
- Fig. 4a: eine schematische Darstellung des Zusatzelements "Kreuzdorn",
- Fig. 4b: eine schematische Darstellung des Zusatzelements "Riffeldorn",
- Fig. 4c: eine schematische Darstellung des Zusatzelements "Runddom",
- Fig. 4d: eine schematische Darstellung des Zusatzelements "Kreuzroller" und
- Fig. 4e: eine schematische Darstellung des Zusatzelements "Nackenpilz".

Das aus Vollholz hergestellte Gerät gleicht einer gebogenen Sprossenwand. Zwei kreissegmentförmige Seitenteile 2, die aus verleimtem 25 mm starkem Holz bestehen, sind mit 15 Stück 30 mm starken Sprossen 3 verbunden. Zwei Abschlusssprossen 5, mit den Maßen 65 mm x 65 mm geben besondere Gewähr für die Stabilität des Gerätes. Die Sprossen 3, 5 haben eine Länge von 550 mm und bilden in ihrer Anordnung und ihrem Abstand 4 zueinander von 24 mm eine optimale Auflagefläche für den menschlichen Rücken jeder Größe.

Die äußeren Merkmale des Gerätes betragen 1200 mm x 650 mm in Länge und Breite sowie eine mittige Höhe von 380 mm.

Die Holzstärke und seine massive Bauweise sorgen für absolute Stabilität. Die Seitenteile 2 enthalten am oberen Ende eine Griffleiste 6, die zum Festhalten dient. Der Naturstoff Holz und seine umweltfreundliche Oberflächenbehandlung mit Öl oder Wachs lassen eine wohlwollende Berührung mit dem menschlichen Körper zu.

Im seitlichen Profil gleicht die Anordnung der Sprossen 3, 5 einer Doppel-S-Kurve, d.h. die ersten vier Sprossen an dem jeweiligen Ende der Seitenteile 2 formen im seitlichen Profil eine konkave Rundung 7 für die Auflage und die im mittleren Bereich der Seitenteile 2 befindlichen Sprossen 3 bilden eine konvexe Rundung 8.

Die stabile Gebrauchslage des erfindungsgemäßen Rückenstreck- und Druckmassagegerätes besteht dann, wenn das Grundelement 1 so auf dem Boden abgelegt ist, dass dessen Wölbung nach oben gerichtet ist. Das Grundelement 1 steht dann stabil auf den vier Enden der Seitenteile 2.

In dieser stabilen Gebrauchslage legt sich der Benutzer mit dem Rücken auf das Grundelement 1, wodurch die Wirbelsäule gestreckt wird.

In dieser Gebrauchslage kann die Kopfstütze 9a auf das Grundelement 1 aufgesetzt werden, um den Kopf des Benutzers abzustützen. Die Kopfstütze 9a besteht aus zwei, durch Sprossen beabstandete Seitenwangen, die an einem Ende hakenförmig ausgebildet sind, um zwischen den Seitenteilen 2 eingesetzt zu werden und sich an einer der Sprossen 3 zu fixieren.

Eine Sitzhilfe 9b ist in ähnlicher Weise ausgeführt, um am Ende des Grundelements 1 angesetzt zu werden. Die Sitzhilfe 9b wird mittels Stiften, die durch fluchtende Bohrungen 18 in den Seitenteilen 2 und den Seitenwangen der Sitzhilfe 9b gesteckt werden, an dem Grundelement 1 fixiert.

Mit 10 ist ein Lendenaufsatz bezeichnet, der auf dem mittleren Bereich des Grundelements aufgesetzt wird. Der Lendenaufsatz 10 besteht aus zwei bogenförmigen Seitenwangen, die durch eine Mehrzahl von parallelen Sprossen derart beabstandet sind, dass der Lendenaufsatz 10 zwischen die Seitenteile 2 des Grundelements 1 passt. Um eine stabile Positionierung des Lendenaufsatzes 10 auf dem Grundelement 1 zu gewährleisten, weisen die Enden der Seitenwangen des Lendenaufsatzes 10 Ausbuchtungen auf, die mit den Sprossen 3 formschlüssig korrespondieren.

Der Lendenaufsatz 10 kommt zum Einsatz, wenn der Benutzer des Rückenstreck- und Druckmassagegerätes in Bauchlage eine Dehnung der Lendenwirbelsäule mit anschließender Entspannung durch Aufrichten des Oberkörpers erreichen will.

Eine Vielzahl von weiteren Zusatzelementen unterstützt die therapeutischen Wirkungen des erfindungsgemäßen Rückenstreck- und Druckmassagegerätes.

Gemäß Fig. 4a stellt sich das Zusatzelements "Kreuzdom 11" als ein therapeutisches Hilfsmittel dar, mit dem die seitlich der Wirbelsäule befindlichen Körperteile, wie z.B. die Rippen, zur Wirbelsäule ausgerichtet bzw. eingerenkt werden. Der an seiner Unterseite mit Zapfen ausgebildete Kreuzdorn 11 wird auf eine der Sprossen 3 in dafür vorgesehene Bohrungen 17 aufgesetzt. Die seitlich aus der Ebene der Sprossen 3 hervortretenden Flügel des Kreuzdorns 11 treten in massierende Wirkbeziehung mit den entsprechenden Rückenbereichen, während durch die mittige Ausnehmung des Kreuzdorns 11 eine unmittelbare Beeinträchtigung des Wirbelkörpers ausgeschlossen wird. Der Kreuzdorn 11 dient auch zur Behebung von Beckenschiefstand beim Benutzer des Rückenstreck- und Druckmassagegerätes.

Gemäß Fig. 4b stellt sich das Zusatzelement "Riffeldom" 12 als therapeutisches Hilfsmittel dar, dass der Massage der Rückenmuskulatur dient. Der Riffeldorn 11 wird in einen Schlitz 16 eingelegt, der in einer definierten Sprosse 3 eingelassen ist. Der Riffeldorn 11 stellt sich als spindelförmiges Element dar, dass von einer rillenförmigen mittigen Vertiefung für die weitgehend unbelastete Aufnahme der Wirbelsäule in seitliche Wülste übergeht, die die Rückenbereiche seitlich der Wirbelsäule massieren, wenn sich der Körper in Längsrichtung auf dem Grundelement hin und her verschiebt.

Der Riffeldorn 12 weist seitlich Abflachungen auf, die das verdrehungsfreie Einsetzen in den Schlitz 16 erlauben, wobei die Enden des Riffeldorn zapfenförmig ausgebildet sind und von entsprechenden seitlichen Ausnehmungen im Schlitz 16 getragen werden, so dass die Oberfläche des Riffeldorns 12 über der oberen Ebene der Sprossen 3 hervorsteht.

Gemäß Fig. 4c stellt sich das Zusatzelement "Runddorn" 13 als therapeutisches Hilfsmittel dar, mit dem einzelne Wirbelkörper, die infolge schwerer körperlicher Arbeit aus der Achse der Wirbelsäule hervortreten, zurück gedrückt werden können. Der Runddorn 13 wird in gleicher Weise wie der Riffeldorn 12 in dem Schlitz 16 aufgenommen. Der Unterschied zum Riffeldorn 12 besteht darin, dass der Runddorn 13 eine mittige Erhebung aufweist, die unmittelbar den entsprechenden Wirbelkörper kontaktiert.

Gemäß Fig. 4d stellt sich das Zusatzelement "Kreuzroller" 14 als therapeutisches Hilfsmittel dar, das der Massage des Rückens dient, wenn der Körper in Längsrichtung auf dem Grundelement 1 hin und her verschoben wird. Die Kontur des Kreuzrollers 14 gleicht der Kontur des Riffeldorns 12, aber mit einem geringeren Durchmesser. Die Aufnahme des Kreuzrollers 14 erfolgt in gleicher Weise wie der Riffeldorn 12 im Schlitz 16 der Sprosse 3, wobei die Oberfläche des Kreuzrollers 14 über der oberen Ebene der Sprossen 2 havorsteht. Der geringere Durchmesser des Kreuzdorns 14 ermöglicht eine axiale Drehung des Kreuzrollers 14 im Schlitz 16 und damit ein leichteres Abrollen des Rückens auf dem Grundelement 1.

Zusätzlich zu der beschriebenen therapeutischen Nutzung des Grundelements 1 in Verbindung mit den aufgeführten Zusatzelementen kann das Grundelement in einer schaukelnder Gebrauchslage verwendet werden. Dabei wird auf der Abschlusssprosse 5 das in Fig. 4e dargestellte des Zusatzelement "Nackenpilz" 15 angeordnet. Die Verbindung des Nackenpilzes 15 erfolgt durch einen Zapfen, der in eine in der Sprosse befindliche Bohrung eingesetzt wird. Der Nackenpilz 15 dient dem Zurückdrücken der Halswirbel und der Massage der Nackenmuskulatur.

Das erfindungsgemäße Rückenstreck- und Druckmassagegerät eignet sich insbesondere für vorbeugende und aktiven Heilgymnastik im häuslichen Bereich. Es dient zur Durchführung einer Allein-Massage als Vorbeugung oder Heilbehandlung von Rückenschmerzen durch Strecken und Beugen der Wirbelsäule.

## Patentansprüche

1. Rückenstreck- und Druckmassagegerät zur vorbeugenden und aktiven Heilgymnastik, **dadurch gekennzeichnet, dass** dieses aus einem selbständig funktionsfähigen Grundelement (1) und selbständig nicht funktionsfähigen Zusatz- oder Ergänzungselementen besteht, wobei das Grundelement (1) im wesentlichen aus zwei stumpfen, kreissegmentförmigen Seitenteilen (2) besteht, die durch eine Vielzahl parallel angeordneter Sprossen (3, 5) im Abstand (4) voneinander verbunden sind, wobei das Grundelement (1) sowohl in einer stabilen Gebrauchslage, während der das Grundelement (1) auf den Enden der Seitenteile (2) steht, als auch in einer schaukelnden Gebrauchslage, während der das Grundelement (1) auf den bogenförmigen Außenseiten der Seitenteile (2) aufliegt, benutzbar ist.

2. Gerät nach Anspruch 1, **dadurch gekennzeichnet, dass** die Anordnung der Sprossen (3) an den Seitenteilen (2) im seitlichen Profil eine Doppel-S-Kurve darstellt, wobei die ersten vier Sprossen (3, 5) an dem jeweiligen Ende der Seitenteile (2) im seitlichen Profil eine konkave Rundung (7) bilden und die im mittleren Bereich der Seitenteile (2) angeordneten Sprossen (3) eine konvexe Rundung (8) bilden.

3. Gerät nach Anspruch 1, **dadurch gekennzeichnet, dass** der Werkstoff für das gesamte Gerät zwischen 25 mm bis 30 mm starkes, verleimtes Vollholz ist, wobei alle Kanten gerundet sind.

4. Gerät nach Anspruch 1 **dadurch gekennzeichnet, dass** die Sprossen (3) eine Breite von 65 mm und einen Abstand (4) zueinander von 24 mm erfüllen, wobei die beidseitigen Abschlusssprossen (5) einen quadratischen Querschnitt mit den Maßen 65 x 65 mm besitzen.

5. Gerät nach Anspruch 1, **dadurch gekennzeichnet, dass** die Seitenteile an den bogenförmigen Außenseiten eine Griffleiste (6) von 25 mm Breite besitzen.

6. Gerät nach Anspruch 1, **dadurch gekennzeichnet, dass** die Sprossen (3) durch Dübelverbindung mit den Seitenteilen (2) verleimt sind.

7. Gerät nach Anspruch 1, **dadurch gekennzeichnet, dass** die Sprossen (3) im mittleren Bereich des Grundelements (1) mit einem Schlitz (16) zur Aufnahme der Zusatzelemente Riffeldorn (12), Runddorn (13) und Kreuzroller (14) ausgebildet sind.

8. Gerät nach Anspruch 1, **dadurch gekennzeichnet, dass** die Sprossen (3) im mittleren Bereich des Grundelements (1) mit Bohrungen (17) zur Aufnahme des mit Aufnahmezapfen ausstatteten Zusatzelements Kreuzdorn (11) ausgebildet sind.

9. Gerät nach Anspruch 1, **dadurch gekennzeichnet, dass** die Sprossen (5) in der Mitte eine Bohrung (19) für die Aufnahme des mit einem Zapfen versehenen Nackenpilzes (15) aufweisen.

10. Gerät nach Anspruch 1, **dadurch gekennzeichnet, dass** dem Grundelement (1) in seiner stabilen Gebrauchslage ein Lendenaufsatz (10) zugeordnet ist, der auf dem konvexen mittleren Bereich des Grundelements (1) aufsetzbar ist, wobei der Lendenaufsatz (10) zwei bogenförmige Seitenwangen umfasst die durch eine Mehrzahl von parallelen Sprossen derart beabstandet sind, dass der Lendenaufsatz (10) zwischen die Seitenteile (2) des Grundelements (1) passt, und die Enden der Seitenwangen des Lendenaufsatzes (10) Ausbuchtungen aufweisen, die mit den Sprossen (3) des Grundelementes formschlussig korrespondieren.

## Claims

1. A dorsal stretching and pressure massage apparatus for the preventive and active physiotherapy,
**characterized in that** said apparatus comprises a self-functional fundamental element (1) and auxiliary or supplementary elements being not in working order independently, wherein said fundamental element (1) substantially comprises two blunt circle segment shaped side parts (2) which are connected by a plurality of rungs (3, 5) arranged in parallel at a distance (4) from each other, wherein said fundamental element (1) is usable in a stable position of application in which said fundamental element (1) is standing upon the ends of said side parts (2) as well as in a rocking position of application in which said fundamental element (1) is resting on the arch-shaped outsides of said side parts (2).

2. An apparatus according to claim 1, **characterized in that** the arrangement of said rungs (3) on the side parts (2) represents a double S-shaped curve in the side contour, wherein said first four rungs (3, 5) form a concave curvature (7) in the side contour at the respective end of said side parts (2), and said rungs (3) arranged in the central area of said side parts (2) form a convex curvature (8).

3. An apparatus according to claim 1, **characterized in that** the material for said entire apparatus is a solid wood glued together and having a thickness of 25 mm to 30 mm, wherein all the edges being rounded.

4. An apparatus according to claim 1, **characterized in that** said rungs (3) comply with a width of 65 mm and a distance of 24 mm to each other, wherein said termination rungs (5) on both sides have a square cross section measuring 65 mm by 65 mm.

5. An apparatus according to claim 1, **characterized in that** said side parts at the arch-shaped outsides thereof have a lift rail (6) being 25 mm wide.

6. An apparatus according to claim 1, **characterized in that** said rungs (3) are glued together with said side parts (2) by means of pegging.

7. An apparatus according to claim 1, **characterized in that** said rungs (3) in said central area of said fundamental element (1) is formed with a slot (16) for receiving the auxiliary elements of the ribbed pin (12), round pin (13) and dorsal roller (14).

8. An apparatus according to claim 1, **characterized in that** said rungs (3) in said central area of said fundamental element (1) is formed with bores (17) for receiving said auxiliary element of dorsal pin (11) equipped with centring pivots.

9. An apparatus according to claim 1, **characterized in that** said rungs (5) in the centre thereof have a bore (19) for receiving the mushroom shaped neck bolster (15) provided with a peg.

10. An apparatus according to claim 1, **characterized in that** a lumbar top part (10) is assigned to said fundamental element (1) being in its stable position of application, which is mountable upon said convex central area of said fundamental element (1), wherein said lumbar top part (10) includes two arch-shaped side cheeks which are spaced by a plurality of said parallel rungs such that said lumbar top part (10) fit between said side parts (2) of said fundamental element (1), and the ends of said side cheeks of said lumbar top part (10) comprise protrusions which correspond to said rungs (3) of said fundamental element.

## Revendications

1. Machine d'étirement du dos et de massage de pression pour la gymnastique médicale préventif et actif **caractérisé en ce qu'**elle consiste d'un élément de base (1) capable de fonctionner indépendant et d'un élément supplémentaire ou complémentaire incapable de fonctionner indépendant, tandis que l'élément de base (1) consiste principalement de deux parties latérales(2) en forme d'un segment de cercle tronqué qui sont liés entre eux sur distance par une multitude d'échelons (3,5), tandis que l'élément de base (1) est utilisable non seulement dans une position de travail stabile pendant que l'élément de base (1) se trouve sur les bouts des parties latérales (2), mais encore dans une position de travail basculante, pendant que l'élément de base (1) se trouve sur les cotés extérieures arqués des parties latérales (2).

2. Machine selon la revendication 1, **caractérisé en ce que** l'arrangement des échelons (3) sur les parties latérales (2) représente en profil latéral un double S, tandis que les quatre premiers échelons (3,5) sur le bout correspondant des parties latérales (2) forment un rond concave en profil latéral pendant que les échelons (3) arrangés dans la zône centrale forment un rond convexe (8).

3. Machine selon la revendication 1 **caractérisé en ce que** le matériel pour la machine entière est du bois massif de 25-30 mm encollé dont toutes les faces sont arrondies.

4. Machine selon la revendication 1 **caractérisé en ce que** les échelons (3) ont une largeur de 65 mm et une distance (4) de 24 mm l'un à l'autre tandis que les échelons limitants (5) des deux cotés possèdent une transversale quadratique de 65 x 65 mm.

5. Machine selon la revendication 1 **caractérisé en ce que** les parties latérales possèdent sur les faces extérieures arqués une bordure de poignée (6) d'une largeur de 25 mm.

6. Machine selon la revendication 1 **caractérisé en ce que** les échelons (3) sont collés et chevillés avec les parties latérales (2).

7. Machine selon la revendication 1 **caractérisé en ce que** les échelons (3) dans la zône centrale de l'élément de base (1) sont dotés d'une entaille (16) pour recevoir les éléments supplémentaires dont broche cannelée (12), broche arrondie (13) et roulette croisée (14).

8. Machine selon la revendication 1 **caractérisé en ce que** les échelons (3) dans la zône centrale de l'élément de base (1) sont dotés de perforations (17) pour la réception de l'élément supplémentaire broche croisée (11), dotée de cheville.

9. Machine selon la revendication 1 **caractérisé en ce que** les échelons (5) ont dans leur centre une perforation (19) pour la réception du champignon de nuque (15) doté d'une cheville.

10. Machine selon la revendication 1 **caractérisé en ce qu'**un chapiteau de reins (10) est attribué à l'élément de base (1) dans sa position de travail stabile, appliquable sur la partie centrale convexe de l'élément de base (1), tandis que le chapiteau de reins (10) consiste en de deux montants latérales arqués dont leur distance est justifié par une multitude d'èchelons paralleles d'une facon que le chapiteau de reins (10) passe entre les parties latérales (2) de l'élément de base (1) et que les bouts des montants latérales du chapiteau de reins (10) ont des indentations correspondantes à la mésure aux échelons (3) de l'élément de base (1).
